# EUROPÄISCHE PATENTSCHRIFT

(11) **EP 2 255 085 B1**
(45) Veröffentlichungstag und Bekanntmachung des Hinweises auf die Patenterteilung: **22.02.2012**
(21) Anmeldenummer: 09722603.9
(22) Anmeldetag: 19.03.2009
(51) Int. Cl.: F02G 1/053, F02G 1/044

(54) **STIRLINGMASCHINE**
STIRLING ENGINE
MOTEUR STIRLING

(30) Priorität: 20.03.2008 AT 4442008
(43) Veröffentlichungstag der Anmeldung: 01.12.2010
(73) Patentinhaber: VKR Holding A/S, 2970 Hørsholm (DK)
(72) Erfinder: ENGELHART, Klaus, A-3508 Höbenbach (AT)
(74) Vertreter: Babeluk, Michael
(86) Internationale Anmeldenummer: PCT/EP2009/053237
(87) Internationale Veröffentlichungsnummer: WO 2009/115567

(56) Entgegenhaltungen:
- EP-A- 1 820 953
- GB-A- 588 194
- US-A1- 2006 090 467

## Beschreibung

Die Erfindung betrifft einen Stirlingmaschine mit mindestens einem Zylinder, in dem zwei gegeneinander bewegliche Kolben angeordnet sind, wobei jeder Kolben über ein erstes Pleuel mit einem Schwinghebel, und der Schwinghebel über ein zweites Pleuel mit der Kurbelwelle verbunden ist.

Ein Stirlingmaschine ist eine Arbeitsmaschine, bei der Wärme von außen einem Zylinder zugeführt oder von einem Zylinder abgeführt wird. Es ist dabei möglich, die Maschine als Motor zu betreiben, wobei ein Arbeitsmedium in einem Kreisprozess abwechselnd abgekühlt und erwärmt wird, um mechanische Arbeit zu erzeugen. Umgekehrt kann eine Stirlingmaschine auch als Kältemaschine eingesetzt werden, bei der unter Aufwendung von mechanischer Arbeit Wärme von einem niederen Temperaturniveau auf ein höheres Temperaturniveau gebracht wird. Im Rahmen der vorliegenden Erfindung ist es möglich, beide Einsatzgebiete abzudecken.

Es ist bekannt, Stirling-Maschinen in Form von Gegenkolbenmaschinen auszubilden. Dabei bewegen sich in einem gemeinsamen Zylinderraum bzw. einer Zylinderanordnung zwei Kolben, ein Kompressionskolben und ein Expansionskolben, gegeneinander. Zwischen den Kolben sind der Regenerator und Wärmetauscher angeordnet, um das Arbeitsgas beim Betrieb der Maschine abwechselnd zu erwärmen und abzukühlen. Der Vorteil dieser Bauart besteht darin, dass sehr große Überströmquerschnitte darstellbar sind, so dass auch bei geringen Temperaturdifferenzen hohe Wirkungsgrade erzielt werden können.

Aus der GB 2 030 213 A ist eine Brennkraftmaschine mit innerer Verbrennung mit Gegenkolbenbauweise bekannt. Die Kolben stehen dabei über ein erstes Pleuel, einen Schwinghebel und ein zweites Pleuel mit einer seitlich zwischen den Kolben angeordneten Kurbelwelle in Verbindung. In gleicher Weise ist es möglich, Stirling-Maschinen auszubilden. Bei entsprechend lang ausgebildeten Pleueln entspricht das Zeit-Weg-Diagramm der Kolbenbewegung im Wesentlichen einer Sinuskurve. Aufgrund der Geometrie des Kurbeltriebes entsteht jedoch eine Abweichung von einer Sinuskurve, die umso größer ist, je kürzer das Pleuel im Verhältnis zur Kurbelwellenkröpfung ist. Bei der oben beschriebenen Gegenkolbenbauweise bewirkt diese Abweichung, dass sich der Kolben im Bereich des oberen Totpunktes relativ schnell bewegt, während er im Bereich des unteren Totpunktes relativ lange verweilt. Es hat sich herausgestellt, dass dieses Bewegungsmuster für Stirling-Maschinen relativ ungünstig ist, was Einbußen im Wirkungsgrad mit sich bringt.

Darüber hinaus weist die bekannte Lösung weitere Nachteile auf. Durch die direkte Verbindung von Schwunghebel und Kolben einerseits, sowie der Anlenkung an einem Ende des Schwunghebels andererseits wirken aufgrund dieser Geometrie Seitenkräfte auf den Kolben. Da die Kolben in einem Stirlingmaschine im Gegensatz zu einem Verbrennungsmotor stets trockenlaufen, wirken sich diese Seitenkräfte äußerst negativ aus, insbesondere auf das Dichtverhalten und die Lebensdauer der Kolben.

Aufgabe der vorliegenden Erfindung ist es, die beschriebenen Nachteile zu vermeiden und eine Stirling-Maschine bereitzustellen, bei der ein hoher Wirkungsgrad auch bei geringen Temperaturdifferenzen erzielbar ist.

Erfindungsgemäß werden diese Aufgaben dadurch gelöst, dass der Schwinghebel an seinem ersten Ende an dem Pleuel angelenkt ist, dass er an einem zweiten Ende am Zylindergehäuse schwenkbar gelagert ist, und dass das erste Pleuel zwischen dem ersten und dem zweiten Ende angelenkt ist. Wesentlich an der vorliegenden. Erfindung ist die Tatsache, dass durch die veränderte Geometrie des Kurbeltriebes nunmehr eine längere Verweilzeit des Kolbens im oberen Totpunkt bei gleichzeitig schnellerer Bewegung im Bereich des unteren Totpunktes erreicht wird. Auf diese Weise ist es möglich, höhere Wirkungsgrade zu erzielen. Ein weiterer Vorteil der vorliegenden Erfindung liegt in der Art der Einleitung der Kräfte auf den Kolben.

Durch diese Art der Verbindung des Kolbens mit der Kurbelwelle wirken praktisch keine Seitenkräfte auf den Kolben ein, sodass die Realisierung von größeren Kolbendurchmessern und daraus folgend ein größeres Zylindervolumen ermöglicht wird. Ein höheres Gasvolumen bedeutet auch einen höheren Wirkungsgrad.

In einer bevorzugten Ausführung der Erfindung verfügt der Schwinghebel über zwei Abschnitte, die in einem Winkel zueinander ausgerichtet sind, wobei bevorzugterweise das erste Pleuel an dem längeren Abschnitt angelenkt ist. Diese Ausführung des Schwinghebels erlaubt eine besonders kompakte Bauweise der Stirlingmaschine.

Um die auf die Kolben wirkenden Seitenkräfte weiter zu verringern, verfügt vorteilhafterweise das Ende des längeren Abschnitts des Schwinghebels über zwei Fortsätze, über die der Schwinghebel an dem Zylindergehäuse angelenkt ist.

In einer besonders bevorzugten Ausführung der Erfindung ist der Schwinghebel einstückig ausgeführt. Dadurch wird die Anzahl der einzelnen Teile des Schwinghebels reduziert, was wiederum die Lebensdauer des Schwinghebels verlängert sowie dessen Produktionskosten senkt.

Eine weitere Steigerung des Wirkungsgrades wird erzielt, wenn das zweite Pleuel kurz ausgeführt ist, insbesondere dann, wenn seine Länge kürzer als das Dreifache der Kurbelwellenkröpfung ist. Je kürzer der Pleuel ist, umso stärker erfolgt eine Abweichung von dem Sinusverlauf der Kolbenbewegung und desto höher ist der Wirkungsgrad der erfindungsgemäßen Stirlingmaschine.

Für gewöhnlich weist ein Stirlingmaschine einen Wärmetauscher auf, der der Abkühlung bzw. Erhitzung des Gases in dem Zylinderraum dient. Ein verbesserter Wärmeaustausch, und damit eine weitere Verbesserung des Wirkungsgrades, ist gegeben, wenn jedem Kolben ein eigener Wärmetauscher zugeordnet ist, die beabstandet voneinander in dem Zylindergehäuse zwischen den Kolben angeordnet sind.

Bevorzugterweise weist der Wärmetauscher Lamellen auf, die aus Aluminium gefertigt und über geprägte Noppen voneinander beabstandet sind. Diese Form des Wärmetauschers hat sich als besonders günstig für das Strömungsverhalten des Gases erwiesen. Die Herstellung des Wärmetauschers ist vor allem dann sehr preisgünstig, wenn er eine rechteckige oder quadratische Form aufweist.

Besonders vorteilhaft für den Wirkungsgrad des erfindungsgemäßen Stirlingmaschine ist es, wenn ein Regenerator zwischen den Wärmetauschern angeordnet ist. Dieser aus siebartigem, porösem oder schwammartigem Material bestehende Einsatz hat die Aufgabe, einen Teil der Wärme des durch ihn hindurchströmenden heißen Gases aufzunehmen und zu speichern, um diese Wärme wiederum an das abgekühlte Gas abzugeben, wenn es wieder in die Gegenrichtung strömt.

Als Gas wird bevorzugt Wasserstoff eingesetzt; es können aber auch andere Gase oder Gasgemische, wie beispielsweise Helium oder Luft eingesetzt werden. Wasserstoff hat den Vorteil einer großen Wärmekapazität und eines guten Wärmeübergangs, wodurch sich der Wirkungsgrad der Stirlingmaschine verbessert, ist jedoch aufgrund seiner stark exothermen Reaktion mit der Luft bzw. mit Sauerstoff sorgfältig zu behandeln. Daher weist eine bevorzugte Ausführung der Erfindung ein druckdichtes Gehäuse auf, in dem der Zylinder gemeinsam mit dem Kurbeltrieb gekapselt untergebracht ist. Innerhalb dieses Gehäuses herrscht ein starker Überdruck, beispielsweise 30 bar, während in dem Zylinder beispielsweise Drücke von 30 ± 5bar herrschen. Somit müssen die Dichtungen des Zylinders, insbesondere die Kolbendichtungen, lediglich einen Druckunterschied von 5 bar gegenüber dem im Gehäuse herrschenden Überdruck standhalten, während die Abdichtung von 30 bar gegen den Umgebungsdruck von der Gehäusedichtung übernommen wird. Diese Abdichtung von Gehäuse gegenüber Umgebungsdruck ist im Vergleich zur Abdichtung durch bewegte Teile äußerst einfach und kostengünstig zu erhalten.

Im Folgenden wird die Erfindung anhand eines nicht einschränkenden Ausführungsbeispiels mit zugehörigen Figuren näher erläutert. Darin zeigen:
- Fig. 1: eine Schrägansicht einer erfindungsgemäßen Stirlingmaschine;
- Fig. 2: eine Schrägansicht der Stirlingmaschine aus Fig. 1 ohne Gehäuse;
- Fig. 3: eine Schnittansicht der Stirlingmaschine aus Fig. 2 mit Wärmetauscher;
- Fig. 4: eine Schrägansicht des Wärmetauschers aus Fig. 3;
- Fig. 5: den Kurvenverlauf der Kolbenbewegung;
- Fig. 6: eine weitere Ausführung der Erfindung in einer Ansicht von vorne;
- Fig. 7: eine Schrägansicht der Stirlingmaschine aus Fig. 6; und
- Fig. 8: eine weitere Schrägansicht der Rückseite der Stirlingmaschine aus Fig. 6.

Wie in Fig. 1 dargestellt, ist die erfindungsgemäße Stirlingmaschine 1 in einem Motorgehäuse 2 untergebracht und weist ein Zylindergehäuse 3 auf, das aus zwei symmetrischen Zylinderhälften 4, 4' zusammengesetzt ist. Diese baugleichen Zylinderhälften 4, 4' sind über ein Verbindungsteil 5 gasdicht miteinander verbunden.

Gemäß den Fig. 2 und Fig. 3 ist in jeder Zylinderhälfte 4, 4' ein Kolben 6, 6' beweglich angeordnet. Der Kolben 6, 6' ist über ein erstes Pleuel 7 mit einem Schwinghebel 8 gelenkig verbunden, wobei der Schwinghebel 8 in der dargestellten Ausführung der Erfindung an seinem kolbenseitigen Ende in zwei Fortsätze 80, 81 ausläuft. Über diese Fortsätze 80, 81 ist der Schwinghebel 7 schwenkbar an der Zylinderhälfte 4 gelagert.

Das andere Ende des Schwingehebels 8 ist mit einem zweiten Pleuel 9 verbunden, der wiederum mit einer Kurbelwelle 10 gekoppelt ist, wobei die Kurbelwelle 10 einen Generator 100 antreibt.

Der Schwinghebel 8, 8' ist einstückig mit zwei Abschnitten 82, 82', 83, 83', die in einem Winkel von etwa 90° zueinander angeordnet sind und als Hebelarme fungieren, ausgeführt. An dem kürzeren Hebelarm 82, 82' ist der Schwinghebel 8, 8' über das zweite Pleuel 9, 9' mit der Kurbelwelle 10 verbunden. Der längere Hebelarm 83, 83' ist einerseits mit seinem Ende über die Fortsätze 80, 80', 81, 81' mit der jeweiligen Zylinderhälfte 4, 4' und andererseits über das erste Pleuel 7, 7' mit dem Kolben 6, 6' verbunden.

Durch diese Ausbildung des Schwinghebels 8, 8' wirken aufgrund der Kniehebelkinematik praktisch keine Seitenkräfte auf die trockenlaufenden Kolben 6, 6', sodass die Lebensdauer der Gleitlagerung wesentlich verlängert wird. Des Weiteren wird dadurch auch die Verwendung eines kürzeren Kolbenhemds möglich, wodurch einerseits das Gewicht des Kolbens 6, 6' und andererseits die Kosten für den Kolben 6, 6' reduziert werden. Zusätzlich ermöglicht die Übersetzung des Schwinghebels 8, 8' große Kolbenkräfte und damit große Kolbendurchmesser, wodurch wiederum ein größeres Gasvolumen bei verbessertem Strömungsverhalten in dem Zylinder 3 eingesetzt werden kann. Ein möglichst gleichmäßiges Strömungsverhalten resultiert in einem verbesserten Wirkungsgrad. Aufgrund des geringen Kolbenhubs - im Verhältnis zum Kolbenquerschnitt gesehen - verringert sich die Relativgeschwindigkeit der eingesetzten Gleitlager, was zu einer Verlängerung von deren Lebensdauer und zu einer Verringerung der Gasreibungsverluste führt.

Jede Zylinderhälfte 4, 4' besteht einerseits aus einem Bereich mit kreisrunden Querschnitt, in dem der Kolben 6, 6' hin und her bewegbar ist, und einem Bereich mit viereckigem, bevorzugterweise quadratischem Querschnitt, der zur Aufnahme eines Wärmetauschers 11, 11' vorgesehen ist. Zwischen den beiden Wärmetauschern 11, 11' ist zusätzlich in dem Verbindungsteil 5 ein Regenerator 12 angeordnet, der für gewöhnlich aus einem porösen und/oder schwammartigen Material gefertigt ist und der Speicherung von Wärme dient.

Ein in die erfindungsgemäßen Stirlingmaschine 1 einsetzbarer Wärmetauscher 11 kann der Fig. 4 entnommen werden. Dieser Wärmetauscher 11 besteht aus miteinander verlöteten Aluminiumblechen 13, beispielsweise mit den Maßen 140 x 40 x 0,2 mm, die durch Noppen 14, die in das Blech zum Beispiel mit einer Höhe von 0,2 mm eingeprägt sind, voneinander beabstandet sind. Mitverlötete, eingesteckte Rohre bewirken einen zusätzlichen Wärmefluss zwischen den Medien. Durch die rechteckige Form des Wärmetauschers ist seine Herstellung besonders einfach und kostengünstig. Es hat sich gezeigt, dass trotz des kreisrunden Querschnitts der Kolben 6, 6' eine gute Anströmung gegeben ist, insbesondere dann, wenn die Fläche des Kolbens 6, 6' jener der rechteckigen Anströmfläche des Wärmetauschers 11, 11' entspricht.

Durch den symmetrischen Aufbau der Zylinderhälften 4, 4' mit ihren Kolben 6, 6' und den zugehörigen Wärmetauschern 11, 11' reduziert sich die Anzahl der unterschiedlichen Bauteile der Stirlingmaschine 1 und damit auch die Kosten für die Produktion desselben. Die kompakte Bauweise des Zylinders 3 ist zudem vorteilhaft für eine hermetische Abdichtung, die speziell dann besonders wichtig ist, wenn Wasserstoff als Arbeitsgas in den Zylindern eingesetzt wird.

Die Kolbenbewegungen innerhalb der Stirlingmaschine 1 bei Betrieb desselben ist in dem Diagramm gemäß Fig. 5 dargestellt.

Die mit dem Bezugszeichen 21 bezeichnete Linie beschreibt den sinusähnlichen Verlauf der Kolbenbewegung des sogenannten Expansionskolbens 6, also jenes Kolbens, der in dem erwärmten Teil der Stirlingmaschine 1 arbeitet. Es ist deutlich erkennbar, dass der Kurvenverlauf von der idealen Sinuslinie 20 abweicht. Im Bereich A des oberen Totpunkts verläuft die Kurve flacher, d.h. der Kolben verbleibt länger am oberen Totpunkt, während die Kurve im Bereich B des unteren Totpunkts steiler verläuft und damit kürzer in dieser Position verbleibt. Diese Verzerrung des Sinusverlaufs der Kolbenbewegung lässt sich maßgeblich durch die Länge der zweiten Pleuel 9, 9' beeinflussen. Je kürzer die zweiten Pleuel 9, 9' ausgeführt sind, desto stärker ist die Verzerrung. Durch diese Annäherung an einen im theoretischen Idealfall diskontinuierlich verlaufenden Prozess können Wirkungsgrade erreicht werden, die höher sind als jene der im Stand der Technik offenbarten Stirlingmaschinen.

Als unterer Totpunkt wird hier jener Punkt bezeichnet, an dem der Kolben 6, 6' seinen größten Abstand zu dem Wärmetauscher 11, 11' aufweist, während beim oberen Totpunkt der Kolben 6, 6' den Wärmetauscher 11, 11' beinahe berührt.

Der Kurvenverlauf 22 des Kompressionskolbens 6' zeigt hingegen eine Abflachung im Bereich B' des oberen Totpunkts sowie eine kürzere Verweilzeit in dem Bereich A' des unteren Totpunkts, weist also ein gleichläufiges Verhalten zu dem Expansionskolben 6 auf. Zusätzlich zu der um 180° versetzten Bewegung ist die Kolbenbewegung um einen Phasenwinkel von 72° (ablesbar an der Abszisse) verschoben.

Die mit 25 bezeichnete Linie beschreibt die Änderung des Gesamtvolumens des Gases innerhalb des Zylinders während der Aufheiz- und Abkühlphase. Befindet sich der Expansionskolben 6 am unteren Totpunkt, so wird das Gas erwärmt und sein Volumen vergrößert sich. Sein Volumen verringert sich durch Kompression, wenn der Expansionskolben 6 sich seinem oberen Todpunkt nähert. Gleichzeitig wird das Gas in die Abkühlzone verdrängt, kühlt ab und sein Volumen wird geringer, während sich der Kompressionskolbens 6'nach oben bewegt.

Eine weitere Ausführung der Erfindung ist in den Figuren 6 bis 8 dargestellt. Im Gegensatz zu dem oben beschriebenen Ausführungsbeispiel ist hier der Schwinghebel 8 ohne Abwinkelung ausgeführt. Der annähernd sinusartige Verlauf der Kolbenbewegung wird dadurch erzielt, dass das zweite Pleuel 9 wesentlich länger ist als das erste Pleuel 7, das den Schwinghebel 8 mit dem Kolben 6 verbindet, ausgebildet ist. Ebenso wirken sich das Verhältnis der beiden Schwinghebelabschnitte 82, 83 des Schwingehebels 8 sowie das Verhältnis der Länge des ersten Pleuels 7 zu jener des zweiten Pleuels 9 auf den Kolbenverlauf aus.

Der Schwinghebel 8 ist in dieser Ausführung der Erfindung über einen geraden Ansatz mit Laufbuchse 31 an dem Zylindergehäuse 3 angelenkt. Durch die gerade Ausführung der Schwinghebel 8 wird eine noch kompaktere und einfacher herzustellende Bauweise des erfindungsgemäßen Stirlingmotors 1 erzielt.

Auch bei diesem Stirlingmotor 1 sind jeder Zylinderhälfte 4, 4' je ein Wärmetauscher 11, 11' mit Lamellenstruktur zugeordnet, wobei ein Regenerator 12 zwischen den beiden Wärmetauschern 11, 11' angeordnet ist. Die Wärmetauscher 11, 11' sind hierbei aus einer Vielzahl von Aluminiumhohlkammern auf der Kühlmittelseite und Wellrippen auf der Gasseite ähnlich einem Fahrzeugkühler aufgebaut.

Es versteht sich, dass sich die Erfindung nicht auf das oben beschriebene Ausführungsbeispiel beschränkt. Es hat sich gezeigt, dass die erfindungsgemäße Stirlingmaschine insbesondere für die Verwendung als Wärmepumpe zur energiesparenden Temperierung eines Hauses unter Ausnützung beispielsweise einer Solaranlage geeignet ist.

## Patentansprüche

1. Stirlingmaschine (1) mit mindestens einem Zylinder, in dem zwei gegeneinander bewegliche Kolben (6, 6') angeordnet sind, wobei jeder Kolben (6, 6') über ein erstes Pleuel (7, 7') mit einem Schwinghebel (8, 8'), und der Schwinghebel (8, 8') über einen zweiten Pleuel (9, 9') mit der Kurbelwelle (10) verbunden ist, **dadurch gekennzeichnet, dass** der Schwinghebel (8, 8') an seinem ersten Ende an dem zweiten Pleuel (9, 9') angelenkt ist, dass er an einem zweiten Ende am Zylindergehäuse (3) schwenkbar gelagert ist, und dass das erste Pleuel (7, 7') zwischen dem ersten und dem zweiten Ende angelenkt ist.

2. Stirlingmaschine (1) nach Anspruch 1, **dadurch gekennzeichnet, dass** der Schwinghebel (8, 8') geradlinig ausgeführt ist, und das erste Pleuel (7, 7') an dem Schwinghebel (8, 8') angelenkt ist, wodurch der Schwinghebel (8, 8') in zwei Abschnitte (82, 83) unterteilt wird, die bevorzugterweise unterschiedliche Längen aufweisen.

3. Stirlingmaschine (1) nach Anspruch 1, **dadurch gekennzeichnet, dass** der Schwinghebel (8, 8') zwei Abschnitte (82, 82', 83, 83') aufweist, die in einem Winkel zueinander angeordnet sind, wobei das erste Pleuel (7, 7') an dem längeren Abschnitt (83, 83') angelenkt ist.

4. Stirlingmaschine (1) nach Anspruch einem der Ansprüche 1 bis 3, **dadurch gekennzeichnet, dass** das Ende des längeren Abschnitts (83, 83') über zwei Fortsätze (80, 80', 81, 81') verfügt, über die der Schwinghebel (8, 8') an dem Zylindergehäuse (3) angelenkt ist.

5. Stirlingmaschine (1) nach einem der Ansprüche 1 bis 4, **dadurch gekennzeichnet, dass** der Schwinghebel (8, 8') einstückig ausgeführt ist.

6. Stirlingmaschine (1) nach einem der Ansprüche 3 bis 5, **dadurch gekennzeichnet, dass** das zweite Pleuel (9, 9') kurz ausgeführt ist, wobei die Länge des zweiten Pleuels (9, 9') bevorzugterweise kürzer als das Dreifache der Kurbelwellenkröpfung ist.

7. Stirlingmaschine (1) nach einem der Ansprüche 1 bis 6, **dadurch gekennzeichnet, dass** jedem Kolben (6, 6') ein eigener Wärmetauscher (11, 11') zugeordnet ist, die beabstandet voneinander in dem Zylindergehäuse (3) zwischen den Kolben (6, 6') angeordnet sind.

8. Stirlingmaschine (1) nach Anspruch 7, **dadurch gekennzeichnet, dass** der Wärmetauscher (11, 11') Lamellen (13) aufweist, die aus Aluminium gefertigt und über geprägte Noppen (14) voneinander beabstandet sind.

9. Stirlingmaschine (1) nach Anspruch 7 oder 8, **dadurch gekennzeichnet, dass** der Wärmetauscher (11, 11') eine rechteckige oder quadratische Form aufweist.

10. Stirlingmaschine (1) nach einem der Ansprüche 7 bis 9, **dadurch gekennzeichnet, dass** ein Regenerator (12) zwischen den Wärmetauschern (11, 11') angeordnet ist.

11. Stirlingmaschine (1) nach einem der Ansprüche 1 bis 10, **dadurch gekennzeichnet, dass** der Zylinder (3) samt Kolbentrieb gekapselt ausgeführt ist.

## Claims

1. A Stirling engine (1), comprising at least one cylinder in which two pistons (6, 6') are arranged which move counter to one another, with each piston (6, 6') being connected by means of a first connecting rod (7, 7') to an oscillating lever (8, 8'), and the oscillating lever (8, 8') is connected by means of a second connecting rod (9, 9') to the crankshaft (10), **characterised in that** the oscillating lever (8, 8') is connected in an articulated manner with its first end to the second connecting rod (9, 9'), it is pivotably mounted at its second end in the cylinder housing (3), and the first connecting rod (7, 7') is connected in an articulated manner between the first and second end.

2. A Stirling engine (1) according to claim 1, **characterised in that** the oscillating lever (8, 8') is arranged in a straight line, and the first connecting rod (7, 7') is connected in an articulated manner to the oscillating lever (8, 8'), through which the oscillating lever (8, 8') is subdivided into two sections (82, 83) which preferably have different lengths.

3. A Stirling engine (1) according to claim 1, **characterised in that** the oscillating lever (8, 8') comprises two sections (82, 82', 83, 83') which are arranged at an angle in relation to one another, with the first connecting rod (7, 7') being connected in an articulated manner to the longer section (83, 83').

4. A Stirling engine (1) according to one of the claims 1 to 3, **characterised in that** the end of the longer section (83, 83') comprises two projections (80, 80', 81, 81') through which the oscillating lever (8, 8') is connected in an articulated manner to the cylinder housing (3).

5. A Stirling engine (1) according to one of the claims 1 to 4, **characterised in that** the oscillating lever (8, 8') is provided with an integral arrangement.

6. A Stirling engine (1) according to one of the claims 3 to 5, **characterised in that** the second connecting rod (9, 9') is provided with a short arrangement, with the length of the second connecting rod (9, 9') preferably being shorter than three times the crank throw.

7. A Stirling engine (1) according to one of the claims 1 to 6, **characterised in that** each piston (6, 6') is associated with a separate heat exchanger (11, 11') which are arranged spaced from one another in the cylinder housing (3) between the pistons (6, 6').

8. A Stirling engine (1) according to claim 7, **characterised in that** the heat exchanger (11, 11') comprises ribs (13) which are made of aluminium and are spaced from one another via embossed knobs (14).

9. A Stirling engine (1) according to claim 7 or 8, **characterised in that** the heat exchanger (11, 11') has a rectangular or square shape.

10. A Stirling engine (1) according to one of the claims 7 to 9, **characterised in that** a regenerator (12) is arranged between the heat exchangers (11, 11').

11. A Stirling engine (1) according to one of the claims 1 to 10, **characterised in that** the cylinder (3) plus piston drive is arranged in an encapsulated manner.

## Revendications

1. Moteur Stirling (1) comportant au moins un cylindre recevant deux pistons (6, 6') mobiles l'un par rapport à l'autre,
* chaque piston (6, 6') étant relié par une première bielle (7, 7') à un levier oscillant (8, 8') et le levier oscillant (8, 8') est relié au vilebrequin (10) par l'intermédiaire d'une seconde bielle (9, 9'),
moteur **caractérisé en ce que**
le levier oscillant (8, 8') est articulé par sa première extrémité à la seconde bielle (9, 9'),
- la seconde extrémité est articulée au corps de cylindre (3), et
- la première bielle (7, 7') est articulée entre la première et la seconde extrémité.

2. Moteur Stirling (1) selon la revendication 1,
**caractérisé en ce que**
le levier oscillant (8, 8') est rectiligne, et
la première bielle (7, 7') est articulée au levier oscillant (8, 8') subdivisant le levier oscillant (8, 8') en deux segments (82, 83) qui ont, de préférence, les longueurs différentes.

3. Moteur Stirling (1) selon la revendication 1,
**caractérisé en ce que**
le levier oscillant (8, 8') comporte deux segments (82, 82', 83, 83') faisant entre eux un angle,
* la première bielle (7, 7) étant articulée au segment le plus long (83, 83').

4. Moteur Stirling (1) selon l'une des revendications 1 à 3,
**caractérisé en ce que**
l'extrémité du segment le plus long (83, 83') comporte deux prolongements (80, 80', 81, 81') par lesquels le levier oscillant (8, 8') est articulé au boitier de cylindre (3).

5. Moteur Stirling (1) selon l'une des revendications 1 à 4,
**caractérisé en ce que**
le levier oscillant (8, 8') est réalisé en une seule pièce.

6. Moteur Stirling (1) selon l'une des revendications 3 à 5,
**caractérisé en ce que**
la seconde bielle (9, 9') est courte,
* la longueur de la seconde bielle (9, 9') étant de préférence, plus courte que le triple du coude du vilebrequin.

7. Moteur Stirling (1) selon l'une des revendications 1 à 6,
**caractérisé en ce qu'**
à chaque piston (6, 6') est associé son propre échangeur de chaleur (11, 11') et les échangeurs de chaleur sont installés de manière écartées les uns des autres dans le corps de cylindre (3) entre les pistons (6, 6').

8. Moteur Stirling (1) selon la revendication 7,
**caractérisé en ce que**
l'échangeur de chaleur (11, 11') comporte des lamelles (13) en aluminium écartées par des bossages (14), ou imprimées.

9. Moteur Stirling (1) selon la revendication 7 ou 8,
**caractérisé en ce que**
l'échangeur de chaleur (11, 11') a une forme rectangulaire ou carrée.

10. Moteur Stirling (1) selon l'une des revendications 7 à 9,
**caractérisé par**
un générateur (12) installé entre les échangeurs de chaleur (11, 11').

11. Moteur Stirling (1) selon l'une des revendications 1 à 10, **caractérisé en ce que**
le cylindre (3) y compris l'entrainement de piston sont réalisés de manière encapsulée.
